# EUROPÄISCHE PATENTSCHRIFT

(11) **EP 1 516 810 B1**
(45) Veröffentlichungstag und Bekanntmachung des Hinweises auf die Patenterteilung: **25.10.2006**
(21) Anmeldenummer: 03020917.5
(22) Anmeldetag: 16.09.2003
(51) Int. Cl.: B63B 35/79

(54) **Steuersystem für einen Zugdrachen**
Control system for a traction kite
Dispositif de contrôle pour une aile de traction

(43) Veröffentlichungstag der Anmeldung: 23.03.2005
(73) Patentinhaber: JOCHUM, BERNHARD, 39012 MERAN (IT)
(72) Erfinder: JOCHUM, BERNHARD, 39012 MERAN (IT)
(74) Vertreter: Dantz, Jan Henning

(56) Entgegenhaltungen:
- WO-A-01/68212
- DE-U- 20 202 347
- US-B1- 6 273 369

## Beschreibung

Die vorliegende Erfindung betrifft ein Steuersystem für einen Zugdrachen, insbesondere für einen Kite, mit einer Lenkstange, die über mindestens zwei Leinen mit dem Zugdrachen verbindbar ist, und einer Trapezaufnahme, die über mehrere mit einander verbundenen Verbindungsglieder mittig mit der Lenkstange verbunden ist, und mit einer Verbindungsleine, die an der Lenkstange mit einer Leine des Zugdrachens verbindbar ist.

Aus der WO 01/68212 ist ein lenkbarer Zugdrachen bekannt, der eine Lenkstange aufweist, die endseitig mit Winden versehen ist, an der die Leinen für den Zugdrachen gespannt sind. In der Mitte der Lenkstange ist ein Gurt vorgesehen, der über ein Trapez an den Fahrer angelegt werden kann. Der Fahrer selbst steht auf einem Board und kann den Zugdrachen lenken und sich durch diesen ziehen lassen. Bei einem solchen Steuersystem besteht der Nachteil, dass bei einem notwendigen Lösen des Trapezes von dem Zugdrachen aufgrund von kräftigem Wind der Zugdrachen von dem Fahrer getrennt wird und wegfliegt, sodass der Fahrer Schwierigkeiten haben kann, die beiden Elemente Zugdrache und Board wieder zusammenzuführen.

Ferner gibt es Zugdrachen, bei denen die Lenkstange am Fahrer zusätzlich über ein Sicherheitsseil gekoppelt ist. Dadurch besteht der Vorteil, dass immer eine Verbindung zwischen Brett und Zugdrachen vorhanden ist, sodass der Fahrer auch bei einem Sturz die Möglichkeit hat, das Sportgerät nicht zu verlieren. Allerdings besteht auch hier die Notwendigkeit, aus Sicherheitsgründen einen Notlösemechanismus vorzusehen, damit der Zugdrachen bei Bedarf von dem Fahrer abgekoppelt werden kann. Bei solchen Sicherheitsseilen kann das Problem auftreten, dass bei einem Looping des Fahrers oder des Zugdrachens das Sicherheitsseil sich mit dem Trapez verwickeln kann, so dass es notwendig ist, die Verwicklung während der sportlichen Belastung wieder zu lösen.

Aus der US 6273 369 ist ein gattungsgemässes Steuersystem für einen Zugdrachen bekannt, bei der mittig an der Lenkstange eine Trapezaufnahme angeordnet ist. Ferner ist seitlich eine Verbindungsleine vorgesehen, die an ihrem Ende eine Schlaufe aufweist, die an einem Handgelenk eines Benutzers festgelegt werden kann. Dadurch kann bei einem Loslassen der Lenkstange der Zugdrachen seitlich auswehen, bleibt jedoch in Verbindung mit dem Sportler. Eine Notlösevorrichtung für die Trapezaufnahme ist nicht vorgesehen.

Aus der DE 202 02 347 ist eine Sicherheitsauslösevorrichtung für den Kitesport bekannt, bei der ein Metallring an einem Haken aufgenommen ist. In einer Notsituation kann ein Schäkel gezogen werden, und für eine vollständige Trennung kann ein weiterer Schnappschäkel ausgelöst werden. Das Auslösen dieser Schnappschäkel ist jedoch mit vergleichsweise hohem Kraftaufwand verbunden.

Es ist daher Aufgabe der vorliegenden Erfindung ein Steuersystem für einen Zugdrachen zu schaffen, bei dem die Sicherheit des Fahrers durch eine 2-stufige Notlösevorrichtung zwischen dem Fahrer und dem Zugdrachen gewährleistet ist und zusätzlich der Nachteil vermieden wird, dass unbeabsichtigt das Sportgerät ohne Not vom Fahrer abgetrennt wird.

Diese Aufgabe wird mit einem Steuersystem für einen Zugdrachen mit den Merkmalen des Anspruches 1 gelöst.

Erfindungsgemäß ist zwischen dem mit der Verbindungsleine gekoppelten Verbindungsglied und der Lenkstange ein Notlösemechanismus gemäss dem kennzeichnenden Teil des Anspruchs 1 vorgesehen. Dadurch wird neben der mittigen Verbindung zwischen Lenkstange und Trapezaufnahme eine zweite parallele Verbindung zu der Lenkstange geschaffen, die noch wirksam ist, wenn der Lösemechanismus getrennt worden ist, also der Fahrer bleibt in der gelösten Stellung nach wie vor in Kontakt mit dem Zugdrachen über die Verbindungsleine.

Gemäß der Erfindung umfasst der Notlösemechanismus ein Griffteil, das durch Verschieben die Verbindung zwischen der Lenkstange und dem mit der Verbindungsleine gekoppelten Verbindungsglied lösen kann. Gerade bei hohen Windbelastungen ist es notwendig, einen einfach zu trennenden Notlösemechanismus bereitzustellen, der ohne viel Kraftaufwand den Zug des Zugdrachens schlagartig vermindert, was durch ein Verschieben des Griffteiles relativ einfach erreicht wird.

Vorzugsweise ist zwischen der Trapezaufnahme und dem mit der Lenkstange gekoppelten Verbindungsglied ein Drehgelenk angeordnet. Dadurch ist es möglich, dass sowohl der Zugdrache als auch der Fahrer Loopings ausführen können, ohne dass das Steuersystem verwickelte Elemente aufweist, also aufgrund des Drehgelenkes ein Ausdrehen erfolgen kann. Denn durch das Drehgelenk kann die Trapezaufnahme relativ zu der Lenkstange um 360° oder ein Vielfaches davon gedreht werden, ohne dass es zwischen der Verbindungsleine und den anderen Verbindungsgliedern zu Verwicklungen kommt. Diese drehen immer gemeinsam auf einer Seite des Drehgelenkes. Für einen einfachen Aufbau weist das Drehgelenk zwei Ösen auf, die über einen Drehbolzen miteinander verbunden sind. Dabei kann zur Minimierung der erforderlichen Bauteile die Verbindungsleine auf einer Seite an einer Öse des Drehgelenkes festgelegt sein.

Gemäß einer weiteren Ausführungsform der Erfindung ist die Verbindungsleine mit einer seitlich an der Lenkstange angeordneten Leine verbunden oder integral mit ihr ausgebildet. Denn über die Verbindungsleine soll bei einer Trennung der Notlösevorrichtung eine Verbindung zwischen Zugdrache und Fahrer aufrecht erhalten werden, ohne dass die Zugbelastung zu hoch ist. Hierfür ist es erforderlich, dass die Lenkstange nach dem Lösen an den Leinen nach oben zu dem Zugdrachen hin Gleiten kann und nicht weiter am Fahrer gehalten ist, im schlimmsten Fall sogar ohne Schwenkbewegung der Lenkstange, so dass aufgrund hoher Zugkräfte die Sicherheit des Fahrers gefährdet ist. Wenn die Lenkstange nach oben verschiebbar ist und die Verbindungsleine seitlich an einer Leine angebracht ist, kann die Lenkstange nach oben rutschen, ohne von der Verbindungsleine behindert zu werden. Dadurch kann es zu dem vorerwähnten Effekt des "Auswehens" des Zugdrachens kommen.

Der Haken ist an einer Seite über ein Seil mit einer Öse des Drehgelenkes verbunden und greift an der gegenüberliegenden Seite in eine mit der Lenkstange verbundene Halteöse ein. Bei einem Verschieben des Griffteiles wird der Haken aus dem Griffteil herausbewegt und kann dann aus der Halteöse herausschwenken. Um der Notlöse mechanismus einfach wieder zusammensetzen zu können, ist an der Haltöse ein Griffelement vorgesehen, um die Halteöse bei Bedarf aus dem Griffteil wieder herausziehen zu können.

Als weitere Sicherheitseinrichtung kann ein Verbindungselement zwischen einem der Verbindungsglieder und einem am Fahrer festlegbaren Haken vorgesehen sein, das über eine Notlösevorrichtung entkoppelbar ist. Dadurch soll ein versehentliches Entgleiten des Zugdrachens sicher vermieden werden. Vorzugsweise weist auch die Trapezaufnahme einen Verriegelungs- und Lösemechanismus auf, um die Trapezaufnahme von den Verbindungsgliedern trennen zu können.

Die Erfindung wird nachfolgend anhand eines Ausführungsbeispieles mit Bezug auf die beigefügten Zeichnungen näher erläutert. Es zeigen:
- Figur 1: eine schematische perspektivische Ansicht eines erfindungsgemäßen Steuersystems für einen Zugdrachen im Einsatz;
- Figur 2: eine perspektivische Ansicht der Details des Steuersystems der Figur 1;
- Figur 3: eine Detailansicht der Notlöse mechanismus des Steuersystems der Figur 1 im geschlossenen Zustand, und
- Figur 4: eine Detailansicht der Notlöse mechanismus des Steuersystems der Figur 1 im geöffneten Zustand.

Ein Zugdrache 1 ist an äußeren Leinen 2 und einer mittigen Leine 3 mit einer Lenkstange 4 verbunden, die von einem Fahrer 5 gehalten wird. Der Fahrer 5 ist mit einem Trapez 6 ausgerüstet, das einen Haken aufweist und über mehrere Verbindungslieder ebenfalls mit der Lenkstange 4 verbunden ist. Der Fahrer 5 steht dabei auf einem Brett 7 und kann über die an dem Zugdrachen 1 wirkenden Kräfte das Brett 7 steuern und im Wasser bewegen sowie Sprünge und andere Kunststücke ausführen.

Wie insbesondere in Figur 2 erkennbar ist, sind endseitig an der Lenkstange 4 Haken 10 und 11 vorgesehen, die jeweils mit den äußeren Leinen 2 verbunden sind. Die Haken 10 und 11 weisen jeweils eine Durchführung für die Leinen 2 auf, wobei die Bewegung der Lenkstange 4 in die Richtung weg vom Zugdrachen 1 durch Knoten 9 begrenzt ist. In die andere Richtung zum Zugdrachen 1 hin kann die Lenkstange 4 entlang der seitlichen Leine 2 bewegt werden. Dabei lässt sich dann die Lenkstange 4 zusammen mit der mittigen Leine 3 bewegen.

Das Trapez 6 ist mit einem Haken mit einer Trapezaufnahme 16 verbindbar, die auch als "Depowerloop" bezeichnet wird. An der Trapezaufnahme 16 ist ein flexibles Kunststoffrohr 17 für die Verbindung mit dem Trapezhaken vorgesehen, der dadurch gesichert ist. Zur Sicherung ist ferner ein Lösemechanismus 18 vorgesehen, um eine Trennung zwischen Trapezaufnahme 16 und den übrigen Bauteilen des und Zugdrachens 1 herstellen zu können.

Die Trapezaufnahme ist über ein Drehgelenk 26, einen Notlösemechanismus 12 sowie ein Seil 24 mittig mit der Lenkstange 4 verbunden. Das Drehgelenk 26 ist aus zwei Ösen 13 und 27 und einem sich durch die Ösen 13 und 27 erstreckenden Drehbolzen gebildet.

An der Öse 13 ist eine Verbindungsleine 8 über mechanische Mittel 14 beispielsweise über ein Schraubgewinde festgelegt. Die Verbindungsleine 8 ist auf der gegenüberliegenden Seite mit einem Knoten 9 oder einem Ring an der Leine 2 fixiert.

Ferner kann an dem Gelenk 13 noch ein Verbindungselement 19 mit einem Karabiner 20 an der Öse 27 montiert sein, damit sich der Fahrer 5 zusätzlich an dem Verbindungselement 19 einhaken kann. Hierfür ist ein weiterer Karabiner 21 vorgesehen. Zur Sicherheit des Fahrers ist ein Schnelllösemechanismus 22 an dem Verbindungselement vorgesehen, damit im Notfall eine Trennung zwischen Karabiner 21 und Öse 27 hergestellt werden kann. Das Verbindungselement 19 kann jedoch auch weggelassen werden.

Der Notlösemechanismus 12 wird mit Bezug auf die Figuren 3 und 4 näher erläutert.

Der Notlösemechanismus 12 umfasst ein Griffteil 25, in dem ein Haken 29 aufgenommen ist. Der Haken 29 ist auf einer gekrümmten Seite 30 über ein Seil 28 mit der Öse 13 verbunden. Auf der gegenüberliegenden Seite ist ein länglicher Abschnitt ausgebildet, der an einer Innenwand des Griffteiles 25 anglegbar ist. Der Haken 29 umgreift einen Ring 31, vorzugsweise aus Stahl, der wiederum mit einem Seil 24 verbunden ist, das die Lenkstange 4 durchgreift und mit der mittleren Leine 3 verbunden ist. In der geschlossenen Position kann bei einem Zug an dem Seil 28 der Haken 29 aufgrund des Griffteiles 25 nicht verschwenken und die Zugkraft wird weiter an das Seil 24 übertragen, das integral mit dem Seil 3 ausgebildet ist.

Wie in Figur 4 zu sehen ist, kann bei einem Verschieben des Griffteiles 25 entlang des Seiles 24 der Haken 29 freigegeben werden. Aufgrund der gekrümmten Seite 30, die größer ist als der Durchmesser des Ringes 31 verschwenkt der Haken 29 und somit kann eine Trennung zwischen der Öse 13 und dem Seil 24 erfolgen, so dass keine Kräfte mehr übertragen werden. Die Betätigung des Griffteiles erfolgt dabei vergleichsweise leichtgängig.

Für ein Zusammensetzen der Notlösemechanismus 12 ist an dem Ring 31 eine Halteschnur 32 vorgesehen, an der gezogen werden kann, wenn der Ring 31 sich versehentlich wieder in das Griffteil 25 zurückgezogen hat. Dann kann der Ring 31 wieder herausgezogen werden, der Haken 29 durchgesteckt werden und das Griffteil 25 wieder in Richtung Öse 13 zurückgeschoben werden.

Wie gezeigt wurde, kann bei einem Lösen des Notlösemechanismusses 12 die Kraftübertragung zwischen Trapezaufnahme 16 und Seil 24 unterbrochen werden, allerdings bleibt eine Verbindung durch die Verbindungsleine 8 zwischen Öse 13 und der seitlich angeordneten Leine 2 erhalten. Die Lenkstange 4 schwenkt durch das Trennen des Notlösemechanismus 12 zur Seite und die Bewegung überträgt sich insoweit auf den Zugdrachen 1, als dieser ebenfalls Verschwenken kann und ähnlich wie eine Fahne im Wind weht. Dabei rutscht die Lenkstange 4 nur entlang der seitlichen Leine 2 nach oben, so dass der Fahrer keinen starken Zug mehr an der Trapezaufnahme 16 spürt. Der Fahrer kann bei einem Sturz das Sportgerät erneut starten, ohne dass im Wasser das Sportgerät in Einzelteile getrennt wird.

Zusätzlich besteht der Vorteil, dass in der geschlossenen Position der Notlösemechanismus 12 keine Verwicklungen auftreten können, da durch das Drehgelenk 26 jederzeit eine Kompensation erfolgen kann.

Die Erfindung ist nicht auf das dargestellte Ausführungsbeispiel beschränkt. Beispielsweise können im Kraftübertragunsweg zwischen Lenkstange 4 und Trapezaufnahme 16 noch weitere Zwischenstücke, Gelenke, Lösemechanismen oder andere Bauelemente vorgesehen sein.

Ebenso können bestimmt Teile des geschilderten modulartigen Systems weggelassen werden und das Steuersystem mit anderen Vorteilen aufgebaut werden. Beispielsweise kann das Steuersystem für einen Anfänger umgerüstet werden, der auf aufwendige Sicherheitseinrichtungen insoweit verzichten kann, als dass im Anfängerstadium nur ein Lenken des Zugdrachens geübt werden soll. Beispielsweise kann die Verbindungsleine 8 vollständig weggelassen werden.

Ferner kann das Verbindungselement 19 seitlich mit einer Leine 2 und am anderen Ende mit dem Fahrer verbunden werden, um eine Sicherheitseinrichtung für das Steuersystem zu bilden. Durch die lösbare Befestigung der einzelnen Verbindungsglieder lassen sich somit unterschiedliche Konfigurationen in Abhängigkeit von den Wünschen des Fahrers bereitstellen.

## Patentansprüche

1. Steuersystem für einen Zugdrachen (1), insbesondere für einen Kite, mit einer Lenkstange (4), die über mindestens zwei Leinen (2, 3) mit einem Zugdrachen (1) verbindbar ist, und einer Trapezaufnahme (16), die über mehrere , mit einander verbundenen Verbindungsglieder (13, 12, 24) mittig mit der Lenkstange (4) verbunden ist, und mit einer Verbindungsleine (8), die an der Lenkstange (4) mit einer Leine (2,3) des Zugdrachens (1) verbindbar ist, **dadurch gekennzeichnet, dass** eines dieser Verbindungsglieder (13, 12, 24) an die Verbindungsleine (8) gekoppelt ist, und dass zwischen dem mit der Verbindungsleine (8) gekoppelten Verbindungsglied (13) und der Lenkstange (4) ein Notlösemechanismus (12) vorgesehen ist und der Notlösemechanismus (12) ein Griffteil (25) und einen in dem Griffteil (25) aufgenommenen Haken (29) umfasst, wobei durch Verschieben des Griffteiles (25) der Haken freigebbar ist und die Verbindung zwischen der Lenkstange (4) und dem mit der Verbindungsleine (8) gekoppelten Verbindungsglied (13) lösbar ist.

2. Steuersystem nach Anspruch 1, **dadurch gekennzeichnet, dass** zwischen der Trapezaufnahme (16) und dem mit der Lenkstange (4) gekoppelten Verbindungsglied (13) ein Drehgelenk (26) angeordnet ist.

3. Steuersystem nach Anspruch 2, **dadurch gekennzeichnet, dass** das Drehgelenk (26) zwei Ösen (13 und 27) aufweist, die über einen Drehbolzen miteinander verbunden sind.

4. Steuersystem nach einem der Ansprüche 1 bis 3, **dadurch gekennzeichnet, dass** die Verbindungsleine (8) auf einer Seite an einer Öse (13) des Drehgelenkes (26) festgelegt ist.

5. Steuersystem nach einem der Ansprüche 1 bis 4, **dadurch gekennzeichnet, dass** die Verbindungsleine (8) mit einer seitlich an der Lenkstange (4) angeordneten Leine (2) verbunden oder integral mit ihr ausgebildet ist.

6. Steuersystem nach einem der Ansprüche 2 bis 5, **dadurch gekennzeichnet, dass** der Haken (29) an einer Seite über ein Seil (28) mit einer Öse (13) des Drehgelenkes (26) verbunden ist und an der gegenüberliegenden Seite in eine mit der Lenkstange verbundene Halteöse (31) eingreift, und bei einem Verschieben des Griffteiles (25) der Haken (29) aus dem Griffteil (25) herausbewegt wird und aus der Halteöse (31) herausschwenkt.

7. Steuersystem nach Anspruch 6, **dadurch gekennzeichnet, dass** an der Haltöse (31) ein Griffelement (32) vorgesehen ist, um die Halteöse (31) bei Bedarf aus dem Griffteil (25) wieder herausziehen zu können.

8. Steuersystem nach einem der Ansprüche 1 bis 7, **dadurch gekennzeichnet, dass** ein Verbindungselement (19) zwischen einem der Verbindungsglieder (13, 27, 24) und einem am Fahrer festlegbaren Haken (21) vorgesehen ist, das über eine Notlösevorrichtung (22) entkoppelbar ist.

9. Steuersystem nach einem der Ansprüche 1 bis 8, **dadurch gekennzeichnet, dass** die Trapezaufnahme (16) einen Lösemechanismus aufweist, um die Trapezaufnahme (16) von den Verbindungsgliedern (13, 12, 24) zu trennen.

10. Steuersystem nach einem der Ansprüche 1 bis 9, **dadurch gekennzeichnet, dass** ein Sicherungselement (17) für den Trapezhaken an der Trapezaufnahme (16) vorgesehen ist, um ein unbeabsichtigtes Entfernen des Trapezhakens zu vermeiden.

11. Steuersystem nach einem der Ansprüche 1 bis 10, **dadurch gekennzeichnet, dass** die Verbindungsglieder (12, 13, 24, 27) lösbar miteinander verbunden sind, damit das Steuersystem modular aufgebaut auch in anderen Konfigurationen bereitgestellt werden kann.

## Claims

1. Control system for a traction kite (1), having a control bar (4) which can be connected to a traction kite (1) via at least two lines (2, 3), and a trapeze holder (16) which is connected by a number of interconnected connecting members (13, 12, 24) to the middle of the control bar (4), and having a connecting line (8) which can be connected to a line (2, 3) of the traction kite (1) at the control bar (4), **characterized in that** one of these connecting members (13, 12, 24) is coupled to the connecting line (8), and **in that** an emergency release mechanism (12) is provided between the connecting member (13) coupled to the connecting line (8) and the control bar (4), and the emergency release mechanism (12) comprises a handle part (25) and a hook (29) held in the handle part (25), it being possible to release the hook by displacing the handle part (25), and it being possible to release the connection between the control bar (4) and the connecting member (13) coupled to the connecting line (8).

2. Control system according to Claim 1, **characterized in that** a rotary joint (26) is arranged between the trapeze holder (16) and the connecting member (13) coupled to the control bar (4).

3. Control system according to Claim 2, **characterized in that** the rotary joint (26) has two eyes (13 and 27) which are interconnected via a fulcrum pin.

4. Control system according to one of Claims 1 to 3, **characterized in that** the connecting line (8) is fixed at one end to one eye (13) of the rotary joint (26).

5. Control system according to one of Claims 1 to 4, **characterized in that** the connecting line (8) is connected to a line (2) arranged laterally on the control bar (4), or is of integral design therewith.

6. Control system according to one of Claims 2 to 5, **characterized in that** the hook (29) is connected at one end via a rope (28) to one eye (13) of the rotary joint (26), and engages at the opposite end in a retaining eye (31) connected to the control bar and, upon displacement of the handle part (25), the hook (29) is moved out of the handle part (25) and swivels out of the retaining eye (31).

7. Control system according to Claim 6, **characterized in that** a grip element (32) is provided at the retaining eye (31) in order to be able once again, if required, to withdraw the retaining eye (31) out of the handle part (25).

8. Control system according to one of Claims 1 to 7, **characterized in that** a connecting element (19) is provided between one of the connecting members (13, 27, 24) and a hook (21) that can be decoupled via an emergency release device (22) and which can be fixed to the sailor.

9. Control system according to one of Claims 1 to 8, **characterized in that** the trapeze holder (16) has a release mechanism for the purpose of separating the trapeze holder (16) from the connecting members (13, 12, 24).

10. Control system according to one of Claims 1 to 9, **characterized in that** a securing element (17) for the trapeze hook is provided on the trapeze holder (16) in order to avoid inadvertent removal of the trapeze hook.

11. Control system according to one of Claims 1 to 10, **characterized in that** the connecting members (12, 13, 24, 27) are releasably interconnected such that the control system can also be provided in other configurations and with a modular design.

## Revendications

1. Système de commande pour une aile de traction (1), en particulier pour un cerf-volant, comprenant une barre de conduite (4) qui peut être reliée à une aile de traction (1) au moyen d'au moins deux cordes (2, 3) et une poignée en forme de trapèze (16) qui est reliée à la barre de conduite (4) à son centre au moyen de plusieurs éléments de raccordement (13, 12, 24) reliés les uns aux autres, qui peut être reliée à la barre de conduite (4) à l'aide d'une corde (2, 3) de l'aile de traction (1), **caractérisé en ce que** l'un desdits éléments de raccordement (13, 12, 24) est couplé à la corde de raccordement (8) et **en ce que**, entre l'élément de raccordement (13) couplé à la corde de raccordement (8) et la barre de conduite (4), il est prévu un mécanisme de décrochage de secours (12) et le mécanisme de décrochage de secours (12) comprend une partie de prise (25) et un crochet (29) logé dans la partie de prise (25), le crochet pouvant être libéré en faisant coulisser la partie de prise (25) et le raccordement entre la barre de conduite (4) et l'élément de raccordement (13) couplé à la corde de raccordement (8) pouvant être détaché.

2. Système de commande selon la revendication 1, **caractérisé en ce qu'**une articulation à charnière (26) est agencée entre la poignée trapézoïdale (16) et l'élément de raccordement (13) couplé à la barre de conduite (4).

3. Système de commande selon la revendication 2, **caractérisé en ce que** l'articulation à charnière (26) comprend deux oeillets (13 et 27) qui sont reliés l'un à l'autre au moyen d'un boulon de l'articulation.

4. Système de commande selon l'une quelconque des revendications 1 à 3, **caractérisé en ce que** la corde de raccordement (8) est fixée d'un côté à un oeillet (13) de l'articulation à charnière (26).

5. Système de commande selon l'une quelconque des revendications 1 à 4, **caractérisé en ce que** la corde de raccordement (8) est reliée à une corde (2) agencée latéralement sur la barre de conduite (4) ou réalisée d'une seule pièce avec celle-ci.

6. Système de commande selon l'une quelconque des revendications 2 à 5, **caractérisé en ce que** le crochet (29) est relié d'un côté à un oeillet (13) de l'articulation à charnière (26) au moyen d'un câble (28) et s'engage du côté en opposition dans un oeillet de retenue (31) relié à la barre de conduite, et **en ce que**, lors d'un coulissement de la partie de prise (25), le crochet (29) est déplacé en dehors de la partie de prise (25) et bascule en dehors de l'oeillet de retenue (31).

7. Système de commande selon la revendication 6, **caractérisé en ce qu'**il est prévu sur l'oeillet de retenue (31) un élément de prise (32) afin de pouvoir à nouveau faire sortir l'oeillet de retenue (31) de la partie de prise (25) en cas de besoin.

8. Système de commande selon l'une quelconque des revendications 1 à 7, **caractérisé en ce qu'**un élément de raccordement (19) est prévu entre l'un des éléments de raccordement (13, 27, 24) et un crochet (21) pouvant être fixé sur le pilote, lequel peut être découplé au moyen d'un dispositif de décrochage de secours (22).

9. Système de commande selon l'une que conque des revendications 1 à 8, **caractérisé en ce que** la poignée trapézoïdale (16) présente un mécanisme de décrochage afin de séparer la poignée trapézoïdale (16) des éléments de raccordement (13, 12, 24).

10. Système de commande selon l'une quelconque des revendications 1 à 9, **caractérisé en ce qu'**un élément de sécurité (17) est prévu pour le crochet trapézoïdal sur la poignée trapézoïdale (16) afin d'éviter un enlèvement non intentionnel du crochet trapézoïdal.

11. Système de commande selon l'une quelconque des revendications 1 à 10, **caractérisé en ce que** les éléments de raccordement (12, 13, 24, 27) sont reliés les uns aux autres de façon détachable de telle sorte que le système de commande puisse également être fourni dans d'autres configurations selon une construction modulaire.
